# FASCICULE DE BREVET EUROPEEN

(11) **EP 1 303 444 B1**
(45) Date de publication et mention de la délivrance du brevet: **03.11.2004**
(21) Numéro de dépôt: 01954057.4
(22) Date de dépôt: 04.07.2001
(51) Int. Cl.: B65D 41/62

(54) **CAPSULES DE SURBOUCHAGE A JUPE ROULEE**
SCHUTZKAPPEN MIT GEROLLTER SCHÜRZE
OVERCAP CLOSURES WITH ROLLED APRON

(30) Priorité: 06.07.2000 FR 0008805
(43) Date de publication de la demande: 23.04.2003
(73) Titulaire: Pechiney Capsules, 92115 Clichy (FR)
(72) Inventeur: CHRISTOPHE, Philippe, F-51530 Morangis (FR); MAUGAS, Jacky, F-51160 Ay (FR)
(74) Mandataire: Pigasse, Daniel
(86) Numéro de dépôt international: PCT/FR2001/002141
(87) Numéro de publication internationale: WO 2002/002425

(56) Documents cités:
- EP-A- 0 615 915
- EP-A- 1 004 517
- LU-A- 80 179

## Description

### DOMAINE DE L'INVENTION

L'invention concerne le domaine des capsules de surbouchage de récipients ou bouteilles contenant soit un liquide tranquille, typiquement du vin rouge, soit un liquide effervescent ou sous pression, typiquement un vin effervescent ou un vin de Champagne. Dans ce dernier cas, la capsule de surbouchage est généralement appelée « coiffe ».
Dans tous les cas, la fermeture de la bouteille est assurée par un bouchon, ce bouchon étant recouvert par ladite capsule de surbouchage à la fois pour des raisons d'esthétique et/ou d'inviolabilité. Dans le cas où le liquide est un vin sous pression, le bouchon est fixé au goulot de la bouteille par un moyen mécanique, le plus souvent à l'aide d'un muselet.
L'invention concerne plus particulièrement les capsules de surbouchage à jupe roulée, capsules qui se distinguent des capsules formées par emboutissage à partir de bande métallique, typiquement en étain ou aluminium, ou métalloplastique.

### ETAT DE LA TECHNIQUE

On connaît déjà différents types de capsules de surbouchage à jupe roulée. Ces capsules comprennent une jupe roulée soudée selon une génératrice dont l'extrémité supérieure est fermée par une tête fixée à ladite jupe roulée, typiquement par scellage à l'aide d'un adhésif.
Dans le cas de capsules destinées au surbouchage de bouteilles contenant des liquides tranquilles, ces capsules peuvent être soit en matériau sertissable, typiquement métallique ou métalloplastique, soit en matière plastique thermorétractable, de manière à pouvoir être fixées sur le goulot d'une bouteille comprenant une bague de verrerie, et à ne pas pouvoir être enlevées sans altération ou destruction des capsules.
Dans le cas de capsules destinées au surbouchage de bouteilles contenant des liquides effervescents ou sous pression, on connaît aussi différents types de coiffes à jupe roulée comme décrit dans les demandes françaises n° 2786163, 2789978, 2786164 et 2786165 au nom de la demanderesse. Ces coiffes, typiquement en matériau métallique ou métalloplastique, sont rabattues et plaquées contre le goulot de la bouteille à surboucher.

### PROBLEMES POSES

Les capsules à jupe roulée sont connues pour être plus économiques que les capsules métalliques embouties. Elles ont donc fait l'objet de développements pour tenter d'approcher les qualités esthétiques et « de main » notamment des capsules métalliques embouties, la hiérarchie actuelle, tant en qualité qu'en prix, allant des capsules métalliques « haut de gamme » aux capsules thermorétractables « bas de gamme », en passant par le niveau intermédiaire des capsules à jupe roulée, typiquement en matériau métalloplastique.
Les capsules à jupe roulée selon l'état de la technique ne satisfont pas entièrement aux exigences actuelles du marché dans la mesure où :
- d'une part, il y a une demande d'amélioration des qualités esthétiques des capsules roulées, notamment en ce qui concerne la jonction entre la jupe et la tête, de manière à ce que l'apparence d'une capsule roulée se rapproche davantage de celle d'une capsule emboutie, et soit en particulier exempte de plis.
- d'autre part, il y a une demande de plus en plus grande pour une personnalisation et une différenciation toujours plus grande des produits d'emballage, y compris des capsules de surbouchage.
L'invention vise à résoudre simultanément les deux problèmes, de manière à offrir à la fois des capsules de grande qualité esthétique, avec typiquement une tête exempte de plis, et des moyens de différenciation, en particulier au niveau de la tête de la capsule, et cela, sans avoir à augmenter les coûts,de production.

### DESCRIPTION DE L'INVENTION

Selon l'invention, la capsule, destinée à sur-emballer un goulot de bouteille fermé par un bouchon contenant un liquide à conditionner, comprend une jupe roulée et une tête fixée à ladite jupe roulée, en particulier par collage, selon une zone circulaire de jonction commune à ladite jupe et à ladite tête, et est caractérisée en ce que :
a1) ladite tête est formée à partir d'un premier matériau en bande choisi en nature et en épaisseur de manière à pouvoir être déformé, par exemple par emboutissage entre poinçon et matrice ou par thermoformage, pour former un rebord sans plis de ladite tête,
a2) ledit rebord est constitué par la partie périphérique de ladite tête déformée axialement sur une hauteur H comprise entre 1 et 5 mm,
a3) ledit rebord est un rebord (20,21) s'étendant selon un arc de cercle a allant de 45 à 90°,
b1)ladite jupe roulée comprend une extrémité supérieure (30), rétreinte sur au moins une largeur de 1 mm, coopérant avec ledit rebord pour former ladite zone circulaire de jonction,
b2) la jupe roulée (3) est formée à partir d'un second matériau en bande (6) choisi en nature et en épaisseur pour présenter des caractéristiques mécaniques inférieures à celles du premier matériau (5), de manière notamment à ce que ladite tête ne soit pas altérée par des plis éventuels de l'extrémité supérieure rétreinte,
b3) l'extrémité supérieure rétreinte (30) est une extrémité rayonnée (31) selon un arc de cercle β allant de 45 à 90°,
c1) la zone circulaire de jonction (4), commune au rebord (20,21,22) et à l'extrémité supérieure (30), s'étend sur une largeur L au moins égale à 0,5 mm,
c2) la zone circulaire de jonction (4), qui comprend la partie de ladite tête, en particulier ledit rebord (20,21), recouvrant ladite extrémité supérieure rétreinte (30,31), s'étend au moins sur un arc de cercle γ allant de 30° à 90°.

L'invention se définit donc comme une combinaison de plusieurs moyens essentiels:
a) d'une part, le matériau choisi pour former la tête doit être apte à être embouti sans former des plis : il s'agit en l'occurrence d'une déformation, certes limitée, mais, dans le cas d'un premier matériau métallique ou métalloplastique, effectuée seulement entre poinçon et matrice, c'est-à-dire sans serre-flan. Cette déformation est un rebord ou partie périphérique de ladite tête déformée axialement sur une hauteur H comprise entre 1 et 5 mm.
   La demanderesse a constaté que, dans ces conditions, un matériau d'épaisseur trop faible, par exemple une feuille d'aluminium de 30 µm, ne se déformerait pas sans présenter des plis ou éventuellement sans se déchirer.
   Par ailleurs, il serait inutile de prendre des épaisseurs trop grandes dans la mesure cela constituerait un surcoût de matière inutile.
   En pratique, on définit d'abord pour la tête une hauteur H qui va conditionner l'aspect de la capsule finale, et on choisit ensuite, pour un type de matériau donné, l'épaisseur minimum de matériau qui conduit à une tête exempte de plis, par un test de sélection reproduisant sensiblement la déformation de hauteur H du premier matériau en bande.
   Cette déformation est obtenue, dans le cas d'un premier matériau métallique ou métalloplastique, typiquement par un emboutissage sans utiliser de serre-flan, entre poinçon et matrice, et dans le cas d'un premier matériau en matière plastique, typiquement par thermoformage.
   Par ailleurs, l'homme du métier sait bien qu'il peut obtenir une déformation donnée en plusieurs passes, ce qui permet éventuellement d'obtenir une tête non plissée par un nombre de passes limité allant typiquement de 2 à 4, alors qu'une tête obtenue en une seule passe aurait été légèrement plissée.
b) d'autre part, ladite jupe roulée doit comprendre une extrémité supérieure rétreinte sur une largeur d'au moins 1 mm et typiquement inférieure à 5 mm, coopérant avec ledit rebord selon ladite zone circulaire de jonction, et le second matériau formant la jupe doit être choisi, en nature et en épaisseur, notamment en fonction du premier matériau. En effet, selon l'invention, grâce à la différence d'épaisseur et de niveau de caractéristiques mécaniques entre le premier et le second matériau, on peut choisir un second matériau de faible épaisseur relative et former une jupe roulée dont la partie rétreinte formera éventuellement des plis, dans la mesure où ces plis ne seront pas visibles en eux-mêmes car masqués par ledit rebord exempt de plis. En outre, ces plis éventuels ne vont pas marquer en relief le rebord de ladite tête lors de la fixation de la tête sur la partie rétreinte de la jupe, compte tenu notamment de l'épaisseur ou des caractéristiques mécaniques supérieures du matériau formant ladite tête. En effet, la dureté du premier matériau formant la tête est typiquement au moins égale à celle du second matériau formant la jupe.
c) enfin, la zone circulaire de jonction, zone commune audit rebord et à ladite extrémité supérieure rétreinte par recouvrement, doit s'étendre sur une largeur L au moins égale à 1 mm et typiquement inférieure à 5 mm. En outre, il importe d'abord que cette zone de recouvrement corresponde à la partie de plus faible rayon de courbure dudit rebord et de ladite extrémité rétreinte, le rebord de la tête recouvrant ladite extrémité supérieure rétreinte et masquant totalement les plis éventuels de ladite partie rétreinte, même si, par ailleurs, la zone circulaire de jonction peut s'étendre, en largeur, soit vers la partie « plate » de la tête ou vers la partie « cylindrique » ou « tronconique » de la jupe.
Il est à noter que l'invention permet d'obtenir une zone circulaire de jonction de largeur L relativement faible, sans que cela porte préjudice à l'intégrité de la capsule durant toute sa durée de vie.

Cette combinaison de moyens permet de résoudre simultanément les problèmes posés, à savoir, d'une part d'obtenir une capsule ou une coiffe exempte de plis au niveau de la bande de jonction ou de raccordement de la jupe roulée et de la tête, ce qui confère aux capsules selon l'invention une grande qualité esthétique, et d'autre part d'avoir la possibilité de différencier les capsules où coiffes, en prenant différentes combinaisons de matériaux pour ledit premier et ledit second matériau, grâce à l'enseignement et aux critères de choix développés selon l'invention.
En outre, l'invention permet de différencier les matériaux constituant la tête et la jupe, et en particulier de diminuer le coût des matériaux, la tête, de faible surface relative par rapport à la jupe, étant seule en matériau de plus grande épaisseur relative.

### DESCRIPTION DES FIGURES

Toutes les figures, sauf la figure 1, correspondent à l'invention. La figure 1 est une coupe partielle selon l'axe vertical (10) d'une capsule de surbouchage (1) selon l'état de la technique, la jupe roulée (3) comprenant une partie supérieure plissée (31) en grande partie visible.

Les figures 2a et 2b illustrent une modalité de tête (2) dans laquelle le rebord (20) de la tête forme un bord rayonné (21) de rayon de courbure R et de hauteur axiale H mesurée parallèlement à l'axe (10) de symétrie de la tête (2) ou de la capsule (1).
La figure 2a est une coupe partielle de la tête selon l'axe vertical (10) montrant que le rebord (20,21) s'étend sur un angle ou arc de cercle α voisin de75°, alors que la figure 2b est une coupe complète selon l'axe vertical (10), comme les figures 2c et 2d.
La figure 2c illustre une autre modalité de tête (2) dans laquelle la partie centrale (23) de la tête est bombée, au lieu d'être sensiblement plane comme dans les figures 2a à 2c.
La figure 2d illustre une autre modalité de tête (2) dans laquelle le rebord (20) est un bord plan (22).

Les figures 3a à 3d représentent une coupe partielle, selon l'axe vertical (10), de l'extrémité supérieure rétreinte (30) de la jupe roulée (3) dont une partie (33) est plissée suite au rétreint.
Sur la figure 3a, la partie rétreinte est constituée par une partie rayonnée (31) et présente un rayon de courbure égal à R et s'étend sur un angle ou arc de cercle β voisin de 45°, tandis qu'elle s'étend sur un angle ou arc de cercle β voisin de 90° sur les figures 3b et 3c, et que la partie rétreinte (31) comprend aussi une partie plane (32) sur la figure 3c. Sur la figure 3d, la partie rétreinte (30) est constituée par une partie plane (32).

Les figures 4a à 4d représentent, d'une manière schématique, la zone circulaire (4) de jonction commune à ladite jupe et à ladite tête, les extrémités supérieures rétreintes (30) étant celles des figures 3a à 3d.
Sur la figure 4a, la zone circulaire de jonction commune (4) est constituée par une partie rayonnée (41) s'étendant sur un angle ou arc de cercle γ voisin de 40°, les deux rayons de courbure R et R' ayant sensiblement même centre de courbure, la différence R-R' étant sensiblement égale à l'épaisseur de la partie (33) typiquement plissée.
La figure 4b est analogue à la figure 4a, avec un angle ou arc de cercle γ voisin de 90° au lieu de 40°.
Sur la figure 4c, la zone circulaire de jonction commune (4) comprend une partie rayonnée (41) selon un angle ou arc de cercle γ voisin de 60° et une partie linéaire (42) vers le centre de la tête (2), l'ensemble s'étendant sur une largeur L.
La figure 4d représente le cas où la zone circulaire de jonction commune (4) est constituée d'une partie plane (42) s'étendant sur la largeur L.

Les figures 5a et 5b sont relatives à des capsules de surbouchage (1 ,11) de bouteilles (8) fermées par un bouchon (82) et contenant un liquide tranquille (83).
La figure 5a est une vue de côté d'une capsule (1,11), à jupe (3) roulée et à bord scellé (37), qui comprend deux lignes d'affaiblissement (35) délimitant une languette de première ouverture (36), ainsi qu'un jonc de dépilage (34), une zone axiale de scellage (37) pour former la jupe roulée, et une zone circulaire de jonction (4), ces deux zones étant non visibles extérieurement et donc représentés avec des pointillés.
La figure 5b représente, en trait plein, une vue en coupe selon l'axe vertical (10), d'une capsule (1,11) analogue à celle de la figure 5a, posée, avant sertissage, sur le goulot (80) d'une bouteille (8) contenant un liquide tranquille (83) et fermée par un bouchon (82), le goulot comprenant une bague de verrerie (81). On a représenté, en pointillés, la jupe sertie (39) sous la bague de verrerie (81).

Les figures 6a à 6c sont relatives à des capsules de surbouchage (1,12) ou coiffes de bouteilles (8) contenant un vin effervescent ou sous pression (84).
La figure 6a, analogue à la figure 5a, est une vue de côté d'une coiffe (1,12) comprenant deux lignes d'affaiblissement (35) qui délimitent une languette de première ouverture (36), la jupe (3) de la coiffe comprenant des cannelures (38).
La figure 6b est une vue en perspective du goulot (80) d'une bouteille (8) de vin de Champagne (84), lors de la première ouverture, le bouchon (82) étant dans ce cas fixé au goulot par un muselet métallique (85).

La figure 6c illustre la forme de la tête (2) de la coiffe, caractérisée notamment par son petit rayon de courbure R₁ et son grand rayon de courbure R₃. La figure 7 est une représentation schématique, vue de dessus, d'un dispositif de production (7) des capsules comprenant un carrousel ou une tourelle avec 6 positions notées de A à F.

Les figures 8 à 11 sont des vues en coupe partielle dans le plan horizontal d'éléments du dispositif de production (7) des capsules, selon diverses variantes de procédé.
La figure 8 correspond au procédé dans lequel l'ébauche de tête ou pastille (50) est découpée à la position « C », avant d'être simultanément mise en forme et fixée à la jupe à la position « D ».
La figure 9 correspond au procédé dans lequel le premier matériau en bande est mis en forme, la bande étant mise en forme (52) puis découpée à la position « C » pour former une ébauche de tête (53), cette ébauche étant fixée à la jupe roulée à la position « D », et une mise en forme complémentaire visant à arrondir la tête étant assurée à la position «F » schématisée sur la figure 11.
La figure 10 correspond au procédé dans lequel le premier matériau en bande est une matière plastique mise en forme par thermoformage en 3 passes, la bande étant mise en forme (52) puis découpée à la position « C », pour former une tête (2) typiquement aux dimensions finales destinée à être fixée à la jupe roulée à la position « D ».

### DESCRIPTION DETAILLEE DE L'INVENTION

Selon une première modalité de capsule selon l'invention :
a) ledit rebord (20, 21) de la tête (2) présente un rayon de courbure R compris entre 1 mm et 5 mm,
b) l'extrémité supérieure rétreinte (30) présente un rayon de courbure R' sensiblement égal à R moins l'épaisseur de ladite extrémité.

L'extrémité supérieure rétreinte (30) comprend le plus souvent, en totalité ou en partie, une partie plissée (33), compte tenu notamment du rétreint et des caractéristiques mécaniques du second matériau.

De préférence, ledit arc de cercle α va de 55 à 80°, de manière à ce que le rebord (2,21) de la tête (2) forme au moins 50 % de la courbure ou changement de pente entre la tête (2) et la jupe (3), ce changement de pente δ étant voisin de 90° et légèrement inférieur à 90° dans le cas de capsules tronconiques (voir figure 5b) ou de capsules à tête bombée comme celle de la figure 2c.

Selon une autre modalité de l'invention, le rebord (20) peut être constitué par un rebord plan (22), dans laquelle l'extrémité supérieure (30) présente une extrémité plane (32) et dans lequel la zone circulaire (4) est une zone non rayonnée ou plane (42), comme illustré respectivement sur les figures 2d, 3d et 4d. Cette extrémité plane comprend le plus souvent une partie plissée (33) compte tenu du rétreint de l'ébauche de jupe (62).

Par ailleurs, comme illustré sur les figures 3c et 4c, l'extrémité supérieure rétreinte peut comprendre une partie rayonnée prolongée par une partie plane, comme illustré sur la figure 3c, la zone de jonction (4) pouvant comprendre alors une partie plane (42), comme illustré sur la figure 4c. Ces parties rayonnée et plane sont aussi le plus souvent plissées.

Selon l'invention, la zone circulaire de jonction (4) peut présenter une largeur L allant de 1 mm à 5 mm, typiquement de 1 mm à 3 mm dans le cas de capsules de surbouchage pour vins tranquilles, et de 2 à 5 mm dans le cas de coiffes pour vins sous pression, et ceci quelle que soit la forme, rayonnée et/ou plane de cette zone. Cette largeur, relativement faible, suffit pour assurer la fixation de la tête (2) sur l'extrémité supérieure rétreinte (30) de la jupe (3).

Comme déjà indiqué, de manière notamment à ce que ladite tête ne soit pas altérée par des plis éventuels de l'extrémité supérieure rétreinte, la jupe roulée (3) est formée à partir d'un second matériau en bande (6) choisi en nature et en épaisseur pour présenter des caractéristiques mécaniques inférieures à celles du premier matériau (5). Pour cela, le premier matériau en bande (5) peut présenter une épaisseur E₁ et/ou des caractéristiques mécaniques intrinsèques supérieure(s) à l'épaisseur E₂ ou aux caractéristiques du second matériau en bande (6). Voir figure 4b.
On peut envisager plusieurs cas de figure :
a) soit la tête et la jupe sont constitués du même matériau, il suffira alors de choisir pour le premier matériau en bande (5) formant la tête une épaisseur E₁, suffisante pour former une tête sans plis, et supérieure à celle E₂ du second matériau en bande (6) formant la jupe, avec une épaisseur E₂ typiquement comprise entre 0,4 et 0,8 fois E₁,
b) soit la tête et la jupe sont constitués de matériaux différents, l'épaisseur E₁ du premier matériau en bande est alors toujours déterminée par la formation de la tête sans plis, et l'épaisseur E₂ du second matériau en bande (6) formant la jupe n'est pas directement corrélée avec l'épaisseur E₁ et est choisie au niveau le plus faible possible qui soit compatible avec les exigences habituelles du métier.

Selon une première variante de l'invention, le premier matériau en bande (5) formant la tête (2) peut être une bande métallique, typiquement d'aluminium ou alliage d'aluminium ou d'étain, d'épaisseur comprise entre 40 et 120 µm, typiquement entre 70 et 90 µm.

Selon une seconde variante de l'invention, le premier matériau en bande (5) formant la tête (2) peut être une bande de matériau métalloplastique ayant la structure Al/PO/Al ou Al/PO, où PO désigne une couche de polyoléfine, typiquement de PE, et Al désigne une couche d'aluminium ou alliage, l'épaisseur de la couche de PO étant comprise entre 10 et 80 µm, et celle de la couche de Al étant comprise entre 10 et 60 µm, l'épaisseur de ladite bande étant comprise entre 30 et 120 µm.

Selon une troisième variante de l'invention, le premier matériau en bande (5) formant la tête (2) peut être une bande de matière plastique, typiquement de polyoléfine, d'épaisseur comprise entre 40 et 200 µm, typiquement entre 70 et 150 µm. Ladite matière plastique peut être une matière plastique transparente, incolore ou colorée, ce qui permet de voir le bouchon, avec les avantages que cela présente pour le consommateur. En effet, dans le cas des liquides tranquilles, tels que les vins rouges, il peut être intéressant de voir l'état du bouchon et de voir s'il y a eu des fuites éventuelles. Dans le cas de liquides sous pression, tels que le champagne, il peut être intéressant de voir la plaquette métallique recouvrant le bouchon et sur laquelle s'appuie le muselet, ces bouchons ou plaquettes métalliques pouvant faire l'objet de collections.

Le second matériau en bande (6) formant la jupe (3) peut être choisi parmi les matériaux métalliques ou métalloplastiques sertissables ou placables et rabattables, ou parmi les films de matières plastiques thermorétractables.
Comme déjà indiqué, les matériaux sertissables ou thermorétractables à jupe roulée sont utilisés pour former des capsules de surbouchage de bouteilles contenant des vins tranquilles, tandis que les matériaux placables et rabattables sont utilisés pour former des coiffes de bouteilles contenant des vins effervescents ou sous pression.
Lorsque un matériau métalloplastique est utilisé, ce matériau métalloplastique peut être un matériau multicouche ayant la structure Al/PO/Al ou Al/PO, dans laquelle PO désigne une couche de polyoléfine, typiquement de PE, et Al désigne une couche d'aluminium ou alliage.
En outre, la couche de PO peut adhérer à la couche d'Al, soit en utilisant une couche de PO comprenant des fonctions acide carboxylique ou anhydride carboxylique, soit une couche adhésive complémentaire entre les couches de PO et d'Al, soit grâce à des traitements de surface des couches de PO et/ou d'Al destinés à promouvoir cette adhésion.
L'épaisseur de la couche de PO peut être comprise entre 10 et 80 µm, et celle de la couche de Al peut être comprise entre 10 et 50 µm et l'épaisseur totale du matériau multicouche correspondant peut être comprise entre 20 µm et 100 µm.

Un premier objet spécifique de l'invention est constitué par une capsule de surbouchage (11) dans laquelle la jupe roulée (3) est une jupe en matériau sertissable ou thermorétractable, de manière à former une capsule de surbouchage (11) pour récipients contenant des liquides tranquilles.
Un deuxième objet spécifique de l'invention est constitué par une capsule de surbouchage (12) dans laquelle la jupe roulée est une jupe en matériau placable et rabattable, de manière à former une coiffe (12) pour récipients contenant des liquides sous pression, typiquement du champagne ou des vins mousseux.

La capsule de surbouchage (1) selon l'invention peut comprendre des moyens d'ouverture facile (35,36), comme cela a été représenté sur les figures 6a et 6b dans le cas d'une coiffe, et, schématiquement, sur la figure 5a, dans le cas d'une capsule de surbouchage pour vins tranquilles.

Les capsules (1) selon l'invention sont typiquement à jupe tronconique, de manière à permettre un empilage desdites capsules, et, principalement dans le cas des capsules (11) pour vins tranquilles, elles peuvent être dotées d'un jonc circulaire (34), continu ou interrompu, sur la jupe, de manière à contrôler ledit empilage desdites capsules (1,11) et faciliter leur dépilage. Les capsules (1,11) des figures 5a et 5b comprennent un jonc (34) circulaire et continu.

Un autre objet de l'invention est constitué par un procédé de fabrication de capsules (1,10,11) selon l'invention, procédé dans lequel :
a) on approvisionne lesdits premier (5) et second (6) matériaux en bande, par exemple sous forme de bobine de bande de grande longueur,
b) on découpe un flan (60) dans la bande (6) du second matériau, on dépose un filet d'adhésif (61) sur un des bords latéraux (600) du flan (60) et on roule le flan (60) sur un poinçon (70) de manière à appliquer l'autre bord latéral du flan sur ledit filet d'adhésif et ainsi former une ébauche de jupe (62) dont l'extrémité supérieure dépasse de l'extrémité dudit poinçon,
c) on applique sur l'extrémité dudit poinçon (70) une première matrice (71) de forme requise adaptée à la forme de la tête dudit poinçon, ou tout moyen équivalent, par example une tête sertisseuse à galets ou à molette, de manière à former une jupe (3) présentant une extrémité supérieure rétreinte (31),
d) on découpe une pastille (50) dans la bande (5) du premier matériau, d'un diamètre prédéterminé,
e) on met en forme ladite tête (2) et,
f) on la fixe à la jupe (3) en plaçant soit ladite ébauche de tête (50) soit ladite tête formée entre ladite extrémité supérieure rétreinte (30) et une seconde matrice (72), et en la comprimant sur l'extrémité supérieure rétreinte (31) à l'aide de la seconde matrice (72), de manière à former la zone circulaire de jonction (4), un adhésif ayant été déposé au préalable sur l'ébauche de tête (50) ou sur l'extrémité supérieure rétreinte (30), soit sous forme d'un filet circulaire d'adhésif (40), soit sur tout ou partie de la surface dudit premier matériau.
Ce procédé se prête à un certain nombre de modifications ou variantes. Ainsi, à l'étape e) du procédé, on peut éventuellement former ladite tête (2) avant de la fixer à la jupe (3), par une ou plusieurs passes de mise en forme. Cette variante a été illustrée à la figure 10, typiquement dans le cas où le premier matériau est une matière plastique et où la tête est formée par thermoformage, mais elle serait aussi utilisable dans le cas où, la déformation de la tête étant importante, elle devrait être réalisée en plusieurs passes d'emboutissage d'un matériau métallique ou métalloplastique, mais toujours sans serre-flan, compte tenu notamment de la nécessité d'un équipement de mise en forme de faible encombrement.
Dans la modification de procédé illustrée sur la figure 10, l'outil de mise en forme (75) comprend trois matrices ou empreintes de thermoformage (750), chacune dotée d'un conduit central d'aspiration (752), avec, en regard et de part en part par rapport à la bande à déformer (5), une arrivée d'air chaud (751) destinée notamment à porter la bande (5) à la température de thermoformage. Dans ce cas, la tête (2) obtenue par thermoformage est aux dimensions définitives.
Voir aussi la seconde série d'essais de la deuxième série d'exemples relatifs aux coiffes à ciel transparent.

En ce qui concerne la fixation de la tête (2) à la jupé roulée (3) par un moyen adhésif, une couche adhésive de scellage, le plus souvent de thermoscellage, peut être déposée, de préférence, soit sur la pastille soit sur le premier matériau avant découpage en pastille, plutôt que sur l'extrémité supérieure (30) rétreinte de la jupe roulée (3).
Dans le cas d'un dépôt sur le premier matériau, il peut y avoir recouvrement de la totalité de la surface intérieure du premier matériau, par application d'un vernis thermocollant ou d'une colle ou résine thermofusible, que ce soit par enduction ou extrusion ou tout autre méthode connue. Lorsque ledit premier matériau est une matière thermoplastique, on peut éventuellement former directement par coextrusion ledit premier matériau revêtu d'une couche adhésive thermofusible. Dans le cas d'un premier matériau en matière plastique, la couche adhésive est choisie de préférence la plus claire ou transparente possible pour conférer à la tête la grande transparence possible. Dans le cas d'un dépôt d'adhésif sur la tête elle-même, on peut déposer un filet circulaire d'adhésif de scellage formant un dépôt repéré, de manière à ce que la transparence de la partie visible de la tête ne soit pas affectée par ce dépôt.

Selon une première variante du procédé, l'ordre des opérations précédentes de découpage d) et de mise en forme e) peut être inversé, la bande (5) étant d'abord mise en forme, et la partie de la bande mise en forme étant ensuite découpée, avant d'être fixée à la jupe à l'étape f), comme illustré sur les figures 9 et 10.

Selon une seconde variante du procédé, les étapes précédentes e) de mise en forme et f) de fixation peuvent être réunies en une seule étape, la tête (2) étant formée lors de sa fixation à la jupe (3), comme illustré sur les figures 7 et 8. Voir aussi la première série d'essais de la première série d'exemples.
Ce procédé a été illustré schématiquement par le dispositif (7) de la figure 7 qui représente en vue de dessus, un carrousel (73) à 6 positions notées de « A » à « F » :
- position A : roulage du flan (60) découpé dans une bande dudit second matériau (6), après dépôt d'un filet adhésif (61), et formation d'une ébauche de jupe (62) sur le poinçon, l'extrémité de l'ébauche dépassant du poinçon,
- position B : formation de l'extrémité supérieure rétreinte (30) par compression à l'aide d'une première matrice (71), cette extrémité étant alors généralement rayonnée (31) et plissée (33), les plis pouvant être « écrasés » par cette compression,
- position C : on forme une pastille (50), découpée dans une bande dudit premier matériau,
- position D : on thermoscelle la pastille (50) sur la jupe (3), la pastille (50) étant placée entre une seconde matrice (72) et l'extrémité supérieure rétreinte (30) déjà formée à la position précédente, de manière à former une tête (2) et à la fixer simultanément à la jupe (3), grâce, typiquement, soit à une couche adhésive présente sur la face intérieure du premier matériau, soit à un filet circulaire d'adhésif déposé sur la pastille (50) d'une manière repérée, l'adhésif étant typiquement une colle thermofusible dite « hot-melt », ou un vernis thermocollant,
- position E : on comprime la tête (2) sur l'extrémité supérieure rétreinte (30),
- position F : on éjecte la capsule (1).

Selon une autre variante du procédé, on peut, après l'étape f) de fixation de la tête à la jupe, compléter la mise en forme de la tête, typiquement de la partie centrale (23) de la tête, comme illustré à la figure 11 qui complète la figure 9. En effet, dans le cas de coiffes, il peut être préférable d'arrondir la partie centrale (23) de la tête en fin de procédé pour lui conférer un rayon de courbure R₃ (voir figure 6c), après l'avoir conservée plane notamment pour la marquer en relief. Voir aussi la première série d'essais de la deuxième série d'exemples relatifs aux coiffes.

Quelle que soit la variante de procédé, la capsule formée peut être parachevée, par exemple décorée par marquage à chaud, ou encore dotée de moyens de première ouverture facile, typiquement une languette de première ouverture (36) délimitée par deux lignes d'affaiblissement (35), à l'aide de moyens non représentés sur la figure 7. Selon leur nature, ces étapes de parachèvement peuvent être réalisées soit sur les premier et/ou second matériaux en bande, soit durant le procédé de fabrication de la capsule, soit, en reprise, après fabrication de la capsule.

Dans le procédé selon l'invention, le poinçon (70) peut comprendre une tête présentant un motif, en relief ou en creux, et/ou la seconde matrice (72) peut présenter un motif, en creux ou en relief, de manière à former sur la tête (2) de capsule ledit motif en relief ou en creux lors de la formation et de la fixation de la tête à la jupe.
Les capsules (12) peuvent aussi comprendre des éléments décoratifs situés au-dessous de la jupe, comme cela se trouve, mais en deux parties distinctes, sur les bouteilles de champagne. Dans ce cas, le flan (60) est découpé en conséquence et comprend ledit élément décoratif.

### EXEMPLES DE REALISATION

On a fabriqué d'une part des capsules de surbouchage pour vins tranquilles (première série d'exemples) et des capsules de surbouchage ou coiffes pour vins de Champagne (deuxième série d'exemples).
Dans chacun des cas, on a pris comme premier matériau en bande (5) soit un matériau métalloplastique (première série d'essais) en Al/PE/Al, soit un matériau plastique transparent (deuxième série d'essais) en PE.
Lesdits premiers matériaux métalloplastiques des premières séries d'essais ont été sélectionnés, notamment quant à leur épaisseur, en utilisant un test de laboratoire dans lequel on comprime une pastille ou de la bande à tester entre un poinçon et une matrice de même forme géométrique que celle des poinçon (70) et matrice (72) sur ligne de production, et on observe notamment à partir de quelle épaisseur cesse la formation de plis, sachant que cette déformation est effectuée sans serre-flan.
Dans le cas d'un premier matériau plastique, on thermoforme de la bande de matière plastique en une, deux ou trois passes, et on observe de même l'aspect de la tête formée. L'épaisseur sélectionnée doit à la fois conduire à une tête exempte de plis et à des caractéristiques mécaniques et/ou une épaisseur suffisantes pour que, lors de la compression de la tête sur l'extrémité supérieure rétreinte (30) de la jupe, les plis de cette partie rétreinte ne marquent pas le rebord (20) de la tête (2) au point de les rendre visibles de l'extérieur.

### Première série d'exemples:

On a fabriqué des capsules de surbouchage (11) pour vins tranquilles selon le procédé de la présente invention, analogues à celles représentées sur les figures 5a et 5b. Ces capsules (11) présentaient les dimensions suivantes :
- diamètre D₁ de bas de jupe : 31,16 mm
- diamètre D₂ de la tête : 29,5 mm
- hauteur HC : 50 mm
Dans ces capsules, on a pris tous les angles α, β et γ égaux à 80° ± 5°, comme représenté sur les figures 2a, 3b et 4b, la largeur L égale à 2,5 mm, le rayon de courbure R₁ égal à 2mm et la hauteur H égale à 1,8 mm.
Dans ces capsules, on est parti d'un développé de jupe (60) de hauteur HF égale à 50,6 mm.

Dans une première série d'essais, on a choisi les matériaux suivants :
- premier matériau en bande (5) pour former la tête : aluminium de 80 µm de la série 1000 (ou 8000 selon les essais) selon la désignation de l'Aluminum Association, ayant observé que cette épaisseur d'aluminium se conformait, entre poinçon et matrice de même rayon de courbure sensiblement égal à 2mm, sans formation de plis ni altération du matériau, ce matériau en bande ayant été revêtu, sur une face, d'une couche de scellage à chaud dite « hot-melt »,
- second matériau en bande (4) pour former la jupe : matériau métalloplastique Al/PE/Al, Al représentant une couche ou feuille d'aluminium de la série 1000 ou 8000 de 20 µm d'épaisseur et PE étant une couche de polyéthylène de 40 µm d'épaisseur.
Dans cette première série d'essais, le carrousel (7) ou tourelle de formage comprend 6 poinçons (70), soit 6 postes ou positions notées A à F, comme représenté à la figure 7 :
A : découpe d'un développé de jupe (60) à partir d'une bobine de second matériau (6) et formation d'une ébauche de jupe roulée (62) après dépose d'un filet d'adhésif (61),
B : pliage de l'extrémité de l'ébauche (62) pour obtenir une jupe (3) à extrémité rayonnée (31), généralement plissée (33), par action d'une matrice rayonnée (71),
C : découpe d'une pastille (50) de diamètre DT égal à 31 mm,
D : thermoscellage de l'ébauche de tête (50) sur l'extrémité rayonnée (31) de la jupe (3), à l'aide d'une matrice rayonnée chauffante (72), pour former une tête (2) scellée à la jupe (3),
E : pressage de la tête (2) sur l'extrémité rayonnée (31) de la jupe (3) pour parachever la mise en forme de la tête à l'aide d'une matrice rayonnée (72'), toutes les matrices rayonnées (71, 72 et 72') ayant sensiblement un rayon de courbure de 2 mm,
F : éjection de la capsule (1).
On a représenté schématiquement sur la figure 8 les positions C et D, avec, à la position C, le découpage de la bande (5) de premier matériau à l'aide d'un dispositif de découpage (74), la pastille découpée ou ébauche de tête (50), étant transférée sur le bout du poinçon recouvert de la jupe (3) (non représentée sur la figure 8), et maintenue en position avant fixation grâce notamment aux conduits d'aspiration (700) ou (740) créant une dépression, et avec, à la position D, la fixation par thermoscellage de la pastille (50) sur la jupe (3) grâce à la matrice rayonnée chauffante (72).

Dans une seconde série d'essais, on a choisi les matériaux suivants :
- premier matériau en bande (5) pour former la tête : PVC transparent de 120 µm d'épaisseur, ayant observé que cette épaisseur de PVC se conformait sans formation de plis ni altération du matériau. On a utilisé du PVC transparent en bande enduit sur une face d'une colle thermofusible transparente de type « Hot-melt »,
- second matériau en bande (4) pour former la jupe : matériau métalloplastique A1/PE/A1 identique à celui de la première série d'essais.
Dans cette seconde série d'essais, on a mis d'abord en forme la bande (5) par thermoformage, à l'aide d'un outil de mise en forme (75), de manière analogue à ce qui est illustré sur la figure 10 pour la seconde série d'essais de la deuxième série d'exemples ci-après. La portion de bande déformée (52), qui présente les dimensions finales de la tête (2), a été ensuite découpée à l'aide d'un outil de découpe (76), et la tête obtenue a été ensuite fixée à la jupe roulée (3), un vernis thermocollant transparent ayant été au préalable déposé sur la face intérieure de la bande (5) ou de la tête (2), selon les essais.

### Deuxième série d'exemples :

On a fabriqué des coiffes ou capsules de surbouchage (12) pour vins sous pression (champagne) selon le procédé de la présente invention. Ces capsules (12) présentaient les dimensions suivantes :
- diamètre D₂ de bas de jupe : 51,6 mm
- diamètre D₁ de la tête : 34 mm
- hauteur HC : 122 mm
Dans ces capsules, on a pris tous les angles α, β et γ égaux à 80° ± 5°, comme représenté sur les figures 2a, 3b et 4b , la largeur L égale à 5 mm et la hauteur H égale à 3,6 mm.
Les rayons de courbure R₁ et R₃ (voir figure 6c) ont été pris respectivement égaux à 4 mm et 30 mm.
L'ébauche de tête (50) présentait un diamètre de 36 mm et le flan de jupe (60) une hauteur de flan HF de 119 mm.

Dans une première série d'essais, on a choisi les matériaux suivants :
- premier matériau en bande (5) pour former la tête : aluminium de 80 µm (référence AA : série 1000 ou 8000 selon les essais), ayant observé que cette épaisseur d'aluminium se conformait sans formation de plis ni altération du matériau, ce matériau en bande ayant été revêtu, sur une face, d'une couche de vernis thermocollant,
- second matériau en bande (4) pour former la jupe : matériau métalloplastique Al/PE/Al, Al représentant une couche ou feuille d'aluminium (référence AA : série 1000 ou 8000 selon les essais), de 20 µm d'épaisseur et PE une couche de polyéthylène de 40 µm d'épaisseur.
Pour fabriquer, ces coiffes, on a utilisé un carrousel ou tourelle de formage (7) à 9 positions :
A : formation de l'ébauche de jupe roulée (62),
B : pliage de l'extrémité de l'ébauche (62) pour obtenir une jupe (3) à extrémité rayonnée (31), généralement plissée (33), par action d'une matrice rayonnée (71),
B1 : compression complémentaire de la partie rayonnée (31),
C : on a préformé la bande (5) de premier matériau, comme illustré à la figure 9, la bande préformée (52) présentant un bord rayonné de rayon de courbure R₁ égal à 4 mm, et une partie centrale plane, puis on découpe une tête (2) plane,
D : on a thermoscellé la tête (2) plane, et on forme éventuellement un relief sur la tête,
E: on a effectué un marquage à chaud de la tête et on forme les cannelures (38),
F : on a terminé la mise en forme finale de la tête, comme illustré à la figure 11, en soufflant de l'air dans l'intérieur de la capsule pour bomber la partie centrale plane de la tête, comme illustré sur la figure 11, et lui donner un rayon de courbure R₃ égal à 40 mm.

Dans une seconde série d'essais, on a choisi les matériaux suivants :
- premier matériau en bande (5) pour former la tête : PVC transparent de 120 µm d'épaisseur, ayant observé que cette épaisseur de PVC se conformait sans formation de plis ni altération du matériau,
   En outre, comme dans la seconde série d'essais de la première série d'exemples, on a déposé sur la pastille, ou sur le premier matériau avant découpage en pastille, un vernis thermocollant transparent ayant été au préalable déposé sur la face intérieure de la bande (5) ou de la tête (2), selon les essais,
- second matériau en bande (4) pour former la jupe : matériau métalloplastique Al/PE/Al identique à celui de la première série d'essais.
Le procédé de cette seconde série d'essais diffère de celui de la première série d'essais en ce que, à la position C, on a thermoformé la bande en l'appliquant dans un moule par action de l'air chaud, pour former, en 3 passes, la tête avant découpage, comme illustré schématiquement sur la figure 10, et en ce que la position F a été supprimée, la tête ayant sa forme définitive à l'issue du thermoformage à la position C.

Résultats de ces essais: toutes les capsules de surbouchage (1, 11, 12) obtenues présentaient un raccordement entre jupe et tête exempt de plis.
Des tests d'évaluation par des consommateurs ont montré que, dans le cas des capsules de surbouchage (11) pour vins tranquilles, leur perception de ce type de capsule les plaçait sensiblement au niveau des capsules de surbouchage métalliques embouties, loin devant les capsules à jupe roulée traditionnelles dans lesquelles les plis de l'extrémité supérieure de la jupe sont visibles.
De même, dans le cas des capsules de coiffes pour vins de Champagne, les coiffes selon l'invention sont apparues plus attractives que les coiffes traditionnelles dans lesquelles on peut voir, au niveau de la tête, les plis formés par l'extrémité supérieure de la jupe.

### AVANTAGES DE L'INVENTION

L'invention présente 3 sortes d'avantages, sans par ailleurs modifier les cadences de production habituelles :
- d'une part, elle permet de fabriquer des capsules roulées, donc relativement économiques, qui ont un aspect très proche de celui des capsules embouties, dans la mesure où les moyens de l'invention permettent d'éviter la formation de plis à la jonction entre la tête et la jupe et dans la mesure où la tête comprend un rebord de forte courbure, et cela tout en conservant les cadences de production des lignes de production traditionnelles,
- d'autre part, elle permet de fabriquer toute une variété de capsules avec toutes sortes de matériaux, une fois que ces matériaux ont été sélectionnés par un test de laboratoire, et cela avec une grande facilité de changement, ce qui permet de fabriquer de manière rentable même des séries relativement courtes, quelques dizaines de milliers de capsules par exemple,
- enfin, elle permet de diminuer de 5 % environ le coût matière et le poids des capsules, la formation d'une tête avec un matériau présentant des caractéristiques mécaniques relativement « élevées » permettant de choisir pour la jupe un matériau aux caractéristiques mécaniques légèrement moindres que celles des jupes de l'état de la technique, la balance globale étant favorable compte tenu du fait que la surface de la jupe est au moins 6 fois supérieure à celle de la tête dans le cas des capsules (11) de la première série d'exemples, et est au moins 15 fois supérieure à celle de la tête dans le cas de capsules ou coiffes (12) de la seconde série d'essais.

| LISTE DES REPERES | |
|---|---|
| Capsule de surbouchage | 1 |
| Axe de la capsule | 10 |
| Capsule de surbouchage de vin tranquille | 11 |
| Coiffe ou capsule de surbouchage de vin effervescent | 12 |
| Tête | 2 |
| Rebord de la tête | 20 |
| Bord rayonné | 21 |
| Bord plan | 22 |
| Partie centrale | 23 |
| Jupe roulée | 3 |
| Extrémité supérieure rétreinte | 30 |
| Partie rayonnée | 31 |
| Partie plane | 32 |
| Partie plissée | 33 |
| Jonc de dépilage | 34 |
| Lignes d'affaiblissement | 35 |
| Languette de première ouverture | 36 |
| Zone axiale de scellage | 37 |
| Cannelures | 38 |
| Jupe sertie | 39 |
| Zone circulaire de jonction | 4 |
| Couche adhésive circulaire | 40 |
| Partie rayonnée | 41 |
| Partie plane | 42 |
| Bobine ou bande de premier matériau | 5 |
| Pastille | 50 |
| Filet circulaire d'adhésif | 51 |
| Bande déformée | 52 |
| Bobine ou bande de second matériau | 6 |
| Développé de jupe | 60 |
| Bords latéraux | 600 |
| Filet selon génératrice du cône | 61 |
| Ebauche de jupe | 62 |
| Dispositif ou ligne de production | 7 |
| Poinçon | 70 |
| Conduit de d'aspiration | 700 |
| Première matrice de rétreint | 71 |
| Deuxième matrice de fixation | 72 |
| Carrousel | 73 |
| Ensemble de découpage de la pastille | 74 |
| Conduit d'aspiration | 740 |
| Outils de mise en forme | 75 |
| Empreinte ou matrice | 750 |
| Arrivée d'air chaud | 751 |
| Conduit de vide / aspiration | 752 |
| Outils de découpe | 76 |
| Troisième matrice | 77 |
| Conduit d'envoi d'air comprimé | 770 |
| Bouteille | 8 |
| Goulot | 80 |
| Bague de verrerie | 81 |
| Bouchon | 82 |
| Liquide tranquille | 83 |
| Liquide sous pression | 84 |
| Muselet | 85 |

## Revendications

1. Capsule (1,11,12), destinée à sur-emballer un goulot (80) de bouteille (8) fermée par un bouchon (82) contenant un liquide à conditionner (83, 84), comprenant une jupe roulée (3) et une tête (2) fixée à ladite jupe roulée, en particulier par collage, selon une zone circulaire de jonction (4) commune à ladite jupe et à ladite tête, **caractérisée en ce que** :
a1) ladite tête est formée à partir d'un premier matériau en bande choisi en nature et en épaisseur de manière à pouvoir être déformé, par exemple par emboutissage entre poinçon et matrice ou par thermoformage, pour former un rebord sans plis de ladite tête,
a2) ledit rebord est constitué par la partie périphérique de ladite tête déformée axialement sur une hauteur H comprise entre 1 et 5 mm,
a3) ledit rebord est un rebord (20,21) s'étendant selon un arc de cercle α allant de 45 à 90°,
b1)ladite jupe roulée comprend une extrémité supérieure (30), rétreinte sur au moins une largeur de 1 mm, coopérant avec ledit rebord pour former ladite zone circulaire de jonction,
b2) la jupe roulée (3) est formée à partir d'un second matériau en bande (6) choisi en nature et en épaisseur pour présenter des caractéristiques mécaniques inférieures à celles du premier matériau (5), de manière notamment à ce que ladite tête ne soit pas altérée par des plis éventuels de l'extrémité supérieure rétreinte,
b3) l'extrémité supérieure rétreinte (30) est une extrémité rayonnée (31) selon un arc de cercle β allant de 45 à 90°,
c1) la zone circulaire de jonction (4), commune au rebord (20,21,22) et à l'extrémité supérieure (30), s'étend sur une largeur L au moins égale à 0,5 mm,
c2) la zone circulaire de jonction (4), qui comprend la partie de ladite tête, en particulier ledit rebord (20,21), recouvrant ladite extrémité supérieure rétreinte (30,31), s'étend au moins sur un arc de cercle γ allant de 30° à 90°.

2. Capsule selon la revendication 1 dans laquelle :
a) ledit rebord (20, 21) de la tête (2) présente un rayon de courbure R compris entre 1 mm et 5 mm,
b) l'extrémité supérieure rétreinte (30) présente un rayon de courbure R' sensiblement égal à R moins l'épaisseur de ladite extrémité,

3. Capsule selon une quelconque des revendications 1 à 2 dans laquelle ledit arc de cercle α va de 55 à 80°.

4. Capsule selon la revendication 1 dans laquelle, dans la caractéristique a3), ledit rebord (20) est un rebord plan (22) au lieu de s'étendre selon un arc de cercle α, dans laquelle, dans la caractéristique b3), ladite extrémité supérieure (30) est une extrémité plane (32) au lieu d'être une extrémité rayonnée, et dans laquelle, dans la caractéristique c2), ladite zone circulaire (4) est une zone non rayonnée ou plane (42) au lieu de s'étendre au moins sur un arc de cercle γ.

5. Capsule selon une quelconque des revendications 1 à 4 dans laquelle la zone. circulaire de jonction (4) présente une largeur L allant de 1 mm à 5 mm, par exemple de 1 mm à 2 mm dans le cas de capsules pour le conditionnement de vins tranquilles, et par exemple de 2 mm à 5 mm dans le cas de vins sous pression.

6. Capsule selon une quelconque des revendications 1 à 5 dans laquelle le premier matériau en bande (5) formant la tête (2) est une bande métallique, en particulier en aluminium ou alliage d'aluminium, d'épaisseur comprise entre 40 et 120 µm, typiquement entre 70 et 90 µm.

7. Capsule selon une quelconque des revendications 1 à 6 dans laquelle le premier matériau en bande (5) formant la tête (2) est une bande de matériau métalloplastique ayant la structure Al/PO/Al ou la structure AI/PO, où PO désigne une couche de polyoléfine, par exemple de PE, et AI désigne une couche d'aluminium ou alliage, l'épaisseur de la couche de PO étant comprise entre 10 et 80 µm, et celle de la couche de Al étant comprise entre 10 et 60 µm, l'épaisseur de ladite bande étant comprise entre 30 et 120 µm.

8. Capsule selon une quelconque des revendications 1 à 6 dans laquelle le premier matériau en bande (5) formant la tête (2) est une bande de matière plastique, par exemple de polyoléfine, d'épaisseur comprise entre 40 et 200 µm, en particulier entre 70 et 150 µm.

9. Capsule selon la revendication 8 dans laquelle ladite matière plastique est une matière plastique transparente.

10. Capsule selon une quelconque des revendications 1 à 9 dans laquelle le second matériau en bande (6) formant la jupe (3) est choisi parmi les matériaux métalliques ou métalloplastiques sertissables ou placables et rabattables, ou parmi les films de matières plastiques thermorétractables.

11. Capsule selon la revendication 10 dans laquelle ledit matériau métalloplastique est un matériau multicouche ayant la structure Al/PO/Al ou Al/PO, dans laquelle PO désigne une couche de polyoléfine, en particulier de PE, et Al désigne une couche d'aluminium ou alliage.

12. Capsule selon la revendication 11 dans laquelle la couche de PO adhère à la couche d'Al, soit en utilisant une couche de PO comprenant des fonctions acide carboxylique ou anhydride carboxylique, soit une couche adhésive complémentaire entre les couches de PO et d'Al, soit grâce à des traitements de surface des couches de PO et/ou d'Al destinés à promouvoir cette adhésion.

13. Capsule selon la revendication 11 dans laquelle l'épaisseur de la couche de PO est comprise entre 10 et 80 µm, et celle de la couche de Al est comprise entre 10 et 50 µm et l'épaisseur totale du matériau multicouche correspondant est comprise entre 20 µm et 100 µm.

14. Capsule selon une quelconque des revendications 1 à 13 dans laquelle la jupe roulée (3) est une jupe en matériau sertissable ou thermorétractable, de manière à former une capsule de surbouchage (11) pour récipients contenant des liquides tranquilles (83).

15. Capsule selon une quelconque des revendications 1 à 13 dans laquelle la jupe roulée est une jupe en matériau placable et rabattable, de manière à former une coiffe (12) pour récipients contenant des liquides sous pression (84), en particulier du champagne ou des vins mousseux.

16. Capsule selon une quelconque des revendications 1 à 15 comprenant des moyens d'ouverture facile (35,36).

17. Capsule selon une quelconque des revendications 1 à, 16 à jupe tronconique, de manière à permettre un empilage desdites capsules, et dotée d'un jonc circulaire (34), continu ou interrompu, sur la jupe, de manière à contrôler ledit empilage desdites capsules (1,11) et faciliter leur dépilage.

18. Procédé de fabrication de capsules selon une quelconque des revendications 1 à 17 dans lequel :
a) on approvisionne lesdits premier (5) et second (6) matériaux en bande, par exemple sous forme de bobine de bande de grande longueur,
b) on découpe un flan (60) dans la bande (6) du second matériau, on dépose un filet d'adhésif (61) sur un des bords latéraux (600) du flan (60) et on roule le flan (60) sur un poinçon (70) de manière à appliquer l'autre bord latéral du flan sur ledit filet d'adhésif et ainsi former une ébauche de jupe (62) dont l'extrémité supérieure dépasse de l'extrémité dudit poinçon,
c) on applique sur l'extrémité dudit poinçon (70) une première matrice (71) de forme requise adaptée à la forme de la tête dudit poinçon, ou tout moyen équivalent, par exemple une tête sertisseuse à galets ou à molette, de manière à former une jupe (3) présentant une extrémité supérieure rétreinte (31),
d) on découpe une pastille (50) dans la bande (5) du premier matériau, d'un diamètre prédéterminé,
e) on met en forme ladite tête (2) et,
f) on la fixe à la jupe (3) en plaçant soit ladite ébauche de tête (50) soit ladite tête formée entre ladite extrémité supérieure rétreinte (30) et une seconde matrice (72), et en la comprimant sur l'extrémité supérieure rétreinte (31) à l'aide de la seconde matrice (72), de manière à former la zone circulaire de jonction (4), un adhésif ayant été déposé au préalable sur l'ébauche de tête (50) ou sur l'extrémité supérieure rétreinte (30), soit sous forme d'un filet circulaire d'adhésif (40), soit sur tout ou partie de la surface.

19. Procédé selon la revendication 18 dans lequel, à l'étape e), on forme ladite tête (2) avant de la fixer à la jupe (3), par une ou plusieurs passes de mise en forme.

20. Procédé selon une quelconque des revendications 18 à 19 dans lequel l'ordre des opérations de découpage d) et de mise en forme e) est inversé, la bande (5) étant d'abord mise en forme, et la partie de la bande mise en forme étant ensuite découpée, avant d'être fixée à la jupe à l'étape f).

21. Procédé selon la revendication 18 dans lequel les étapes e) de mise en forme et f) de fixation sont réunies en une seule étape, la tête (2) étant formée lors de sa fixation à la jupe (3).

22. Procédé selon une quelconque des revendications 18 à 21 dans lequel, après l'étape f) de fixation de la tête à la jupe, on complète la mise en forme de la tête, en particulier de la partie centrale (23) de la tête.

23. Procédé selon une quelconque des revendications 18 à 22 dans lequel le poinçon (70) comprend une tête présentant un motif, en relief ou en creux, et/ou la seconde (72) ou troisième matrice (77) présente un motif, en creux ou en relief, de manière à former sur la tête (2) de capsule ledit motif en relief ou en creux lors de la formation et de la fixation de la tête à la jupe.

24. Procédé selon une quelconque des revendications 18 à 23 dans lequel on forme sur la jupe roulée (3) ou sur le développé de jupe (60) des moyens d'ouverture facile, typiquement une languette de première ouverture (36) délimitée par deux lignes d'affaiblissement (35).

## Claims

1. Overcap (1, 11, 12) designed to overcap a neck (80) of a bottle (8) closed by a cork (82) containing a liquid to be packaged (83, 84), comprising a rolled skirt (3) and a top (2) fixed to the said rolled skirt, typically by gluing, around a circular junction area (4) common to the said skirt and the said top and
**characterized in that**:
a1) the said top is formed from a first strip of material chosen to have a nature and thickness so that it can be deformed, typically by stamping between a punch and a die or by thermoforming, to form a crease free rim around the said top,
a2) the said rim is formed by the peripheral part of the said top axially deformed over a height H between 1 and 5 mm,
a3) the said rim is a rim (20,21) that extends around an arc of a circle α varying from 45 to 90°,
b1) the said rolled skirt comprises an upper end (30) necked in over a width of at least 1 mm, cooperating with the said rim to form the said circular junction area,
b2) the rolled skirt (3) is formed from a second strip of material (6) with a nature and thickness chosen such that the mechanical properties are not as good as the properties of the first material (5), particularly so that the said top is not modified by any creases in the upper necked in end,
b3) the upper necked in end (30) is a rounded end (31) in an arc of a circle β varying from 45 to 90°,
c1) the circular junction area (4) common to the rim (20, 21, 22) and to the upper end (30) extends over a width L equal to at least 0.5 mm,
c2) the circular junction area (4) that comprises the part of the said top that covers the said necked in upper end (30,31), and typically the said rim (20,21), extends around at least an arc of a circle γ varying from 30° to 90°.

2. Overcap according to claim 1 in which:
a) the radius of curvature R of the said rim (20, 21) of the top (2) is between 1 mm and 5 mm,
b) the top necked in end (30) has a radius of curvature R' approximately equal to R minus the thickness of the said end,

3. Overcap according to either of claims 1 to 2, in which the said arc of circle α extends from 55 to 80°.

4. Overcap according to claim 1, in which, in feature a3, the rim (20) is a plane rim (22) instead of extending around an arc of circle α, in which, in feature b3, the upper end (30) is a plane end (32) and in which, in feature c3, the circular area (4) is an unrounded or plane area (42), instead of extending around an arc of circle γ.

5. Overcap according to any one of claims 1 to 4 in which the width L of the circular junction area (4) varies from 1 mm to 5 mm, typically from 1 mm to 2 mm in the case of capsules for the packaging of still wines, and typically from 2 mm to 5 mm in the case of wines under pressure.

6. Overcap according to any one of claims 1 to 5, in which the first strip of material (5) forming the top (2) is a metallic strip, typically aluminium or aluminium alloy with a thickness of between 40 and 120 µm, and typically between 70 and 90 µm.

7. Overcap according to any one of claims 1 to 6, in which the first strip of material (5) forming the top (2) is a strip of metalloplastic material with an Al/PO/Al structure or an Al/PO structure, where PO denotes a polyolefin layer, typically PE, and Al denotes a layer of aluminium or aluminium alloy, the thickness of the PO layer being between 10 and 80 µm, the thickness of the Al being between 10 and 60 µm, and the thickness of the said strip being between 30 and 120 µm.

8. Overcap according to any one of claims 1 to 6, in which the first strip of material (5) forming the top (2) is a plastic material strip, typically polyolefin, with a thickness of between 40 and 200 µm, and typically between 70 and 150 µm.

9. Overcap according to claim 8, in which the said plastic material is a transparent plastic material.

10. Overcap according to any one of claims 1 to 9, in which the second strip of material (6) forming the skirt (3) is chosen from among metallic or metalloplastic materials that can be crimped or placed or folded down, or among heat shrinking plastics.

11. Overcap according to claim 10, in which the said metalloplastic material is a multi-layer material with the Al/PO/Al or Al/PO structure, in which PO denotes a polyolefin layer, typically PE, and Al denotes an aluminium or alloy layer.

12. Overcap according to claim 11, in which the PO layer bonds to the Al layer, either by using a PO layer comprising carboxylic acid or carboxylic anhydride functions, or a complementary adhesive layer between the PO and Al layers, or due to surface treatments of the PO and / or Al layers that will improve this bond.

13. Overcap according to claim 11, in which the thickness of the PO layer is between 10 and 80 µm and the thickness of the Al layer is between 10 and 50 µm and the total thickness of the corresponding multi-layer material is between 20 µm and 100 µm.

14. Overcap according to any one of claims 1 to 13, in which the rolled skirt (3) is a skirt made of crimpable or heat shrinking material, so as to form an overcap (11) for receptacles containing still liquids (83).

15. Overcap according to any one of claims 1 to 13, in which the rolled skirt is a skirt made of a material that can be placed and folded down, in order to form an overcap (12) for receptacles containing liquids under pressure (84), and typically champagne or sparkling wines.

16. Overcap according to any one of claims 1 to 15, comprising easy opening means (35, 36).

17. Overcap according to any one of claims 1 to 16 with a tapered skirt, to enable stacking of the said overcaps, and fitted with a continuous or interrupted circular destacking ring (34) on the skirt, in order to check the said stacking of the said overcaps (1, 11) and to facilitate unstacking.

18. Process for manufacturing overcaps according to any one of claims 1 to 17, in which:
a) the said first (5) and second (6) strips of material are procured, for instance in the form of very long strip reels,
b) a blank (60) is cut into the strip (6) of the second material, a line of adhesive (61) is deposited on the side edges (600) of the blank (60) and the blank (60) is rolled on a punch (70) so as to apply the other side edge of the blank on the said strip of adhesive and thus form a skirt blank (62), the top of which projects beyond the edge of the said punch,
c) a first die (71) with the required shape adapted to the shape of the said mandrel is applied onto the end of the said punch (70), or using any other means, and for instance a crimping top with rollers or wheels, in order to form a skirt (3) with an necked in upper end (31),
d) a disk (50) with a predetermined diameter is cut out from the strip (5) of the first material,
e) the said top (2) is shaped, and,
f) it is fixed to the skirt (3) by placing the said top blank (50) of the said top formed between the said necked in upper end (30) and a second die (72) by compressing it on the upper necked in end (31) using the second die (72) in order to form the circular junction area (4), an adhesive having been deposited in advance on the top blank (50) or on the upper necked in end (30), or in the form of a circular strip of adhesive (40), or over all or part of the surface.

19. Process according to claim 18, in which the said top (2) is formed in step e) before it is fixed to the skirt (3) by one or several shaping passes.

20. Process according to either of claims 18 to 19, in which the order of the cutting d) and shaping e) operations is inverted, the strip (5) firstly being shaped and the part of the shaped strip then being cut out before being fixed to the skirt in step f).

21. Process according to claim 18, in which the shaping step e) and the fixing step f) are combined into a single step, the top (2) being formed while it is being attached to the skirt (3).

22. Process according to any one of claims 18 to 21, in which the shaping of the top, and typically of the central part (23) of the top, is completed after step f) attaching the top to the skirt.

23. Process according to any one of claims 18 to 22, in which the punch (70) comprises a top with an embossed or recessed pattern and / or the second (72) or the third (77) die has an embossed or recessed pattern, so as to form the said embossed or recessed pattern on the top (2) of the overcap when the top is being formed and attached to the skirt.

24. Process according to any one of claims 18 to 23, in which easy opening means are formed on the rolled skirt (3) or on the developed shape of the skirt (60), typically consisting of a first opening tab (36) delimited by two lines of weakness (35).

## Patentansprüche

1. Kappe (1, 11, 12) zum Schutz des Halsteils (80) einer mit einem Verschluss (82) verschlossenen, ein Abfüllgut (83, 84) enthaltenden Flasche (8), mit einer gerollten Schürze (3) und einem Kopf (2), der an der gerollten Schürze insbesondere durch Kleben entlang einer gemeinsamen, kreisförmigen Verbindungszone (4) der Schürze und des Kopfes befestigt ist, **dadurch gekennzeichnet, dass**:
a1) der Kopf aus einem ersten Bandmaterial gebildet ist, dessen Art und Dicke so gewählt sind, dass es durch Tiefziehen zwischen Stempel und Matrize oder durch Thermoformen umgeformt werden kann, um eine faltenfreien Kopfrand zu bilden,
a2) der Rand aus dem Randbereich des axial auf einer Höhe H von 1 bis 5 mm umgeformten Kopfes besteht,
a3) der Rand ein Rand (20, 21) ist, der sich entlang einem Kreisbogen α von 45 bis 90° erstreckt,
b1) die gerollte Schürze ein oberes Ende (30) aufweist, das auf mindestens 1 mm Breite verjüngt ist und zur Bildung der kreisförmigen Verbindungszone mit dem Rand zusammenwirkt,
b2) die gerollte Schürze (3) aus einem zweiten Bandmaterial (6) gebildet ist, dessen Art und Dicke so gewählt sind, dass es geringere mechanische Eigenschaften aufweist als das erste Bandmaterial (5), insbesondere damit der Kopf nicht durch eventuelle Falten am verjüngten oberen Ende (30) verunstaltet wird,
b3) das verjüngte obere Ende (30) ein strahlenförmiges Ende (31) entlang einem Kreisring β von 45 bis 90° ist,
c1) die gemeinsame, kreisförmige Verbindungszone (4) des Randes (20, 21, 22) und des oberen Endes (30) sich über eine Breite L von mindestens 0,5 mm erstreckt,
c2) die kreisförmige Verbindungszone (4), die den Kopfbereich, insbesondere den Rand (20, 21) umfasst, der das verjüngte obere Ende (30, 31) bedeckt, sich mindestens über einen Kreisbogen von 30° bis 90° erstreckt.

2. Kappe nach Anspruch 1, bei der
a) der Rand (20, 21) des Kopfes (2) einen Krümmungsradius R von 1 mm bis 5 mm aufweist,
b) das verjüngte obere Ende (30) einen Krümmungsradius R' aufweist, der weitgehend R entspricht, abzüglich der Dicke des Endes.

3. Kappe nach irgendeinem der Ansprüche 1 bis 2, bei der der Kreisbogen α von 55 bis 80° reicht.

4. Kappe nach Anspruch 1, bei der, beim Merkmal a3), der Rand (20) ein flacher Rand (22) ist, anstatt sich entlang einem Kreisbogen α zu erstrecken, bei der, beim Merkmal b3), das obere Ende (30) ein flaches Ende (32) ist, anstatt ein strahlenförmiges Ende zu sein, und bei der, beim Merkmal c2), die kreisförmige Verbindungszone (4) eine nicht strahlenförmige oder ebene Zone (42) ist, anstatt sich zumindest über einen Kreisbogen γ zu erstrecken.

5. Kappe nach irgendeinem der Ansprüche 1 bis 4, bei der die kreisförmige Verbindungszone (4) eine Breite L von 1 mm bis 5 mm aufweist, zum Beispiel von 1 mm bis 2 mm bei Kappen für die Abfüllung ruhiger Weine und zum Beispiel von 2 mm bis 5 mm bei Weinen unter Druck.

6. Kappe nach irgendeinem der Ansprüche 1 bis 5, bei der das erste Bandmaterial (5), aus dem der Kopf (2) gebildet ist, ein metallisches Band ist, insbesondere aus Aluminium oder Aluminiumlegierung, mit einer Dicke von 40 bis 120 µm, typischerweise 70 bis 90 µm.

7. Kappe nach irgendeinem der Ansprüche 1 bis 6, bei der das erste Bandmaterial (5), aus dem der Kopf (2) gebildet ist, ein Band aus metallplastischem Material mit der Struktur Al/P0/AI oder der Struktur Al/PO ist, wo PO eine Schicht aus Polyolefin, zum Beispiel PE, und Al eine Schicht aus Aluminium oder Aluminiumlegierung bezeichnet, wobei die Dicke der PO-Schicht 10 bis 80 µm und die der Al-Schicht 10 bis 60 µm beträgt und die Dicke des Bandes zwischen 30 und 120 µm liegt.

8. Kappe nach irgendeinem der Ansprüche 1 bis 6, bei der das erste Bandmaterial (5), aus dem der Kopf (2) gebildet ist, ein Band aus Kunststoff ist, zum Beispiel aus Polyolefin, mit einer Dicke von 40 bis 200 µm, insbesondere 70 bis 150 µm.

9. Kappe nach Anspruch 8, bei der der Kunststoff ein transparenter Kunststoff ist.

10. Kappe nach irgendeinem der Ansprüche 1 bis 9, bei der das zweite Bandmaterial (6), aus dem die Schürze (3) gebildet ist, unter den falzoder zusammendrückbaren und umfaltbaren metallischen oder metallplastischen Werkstoffen oder unter den Folien aus wärmeschrumpfenden Kunststoffen gewählt ist.

11. Kappe nach Anspruch 10, bei der der metalloplastische Werkstoff ein Mehrschicht-Werkstoff mit der Struktur Al/PO/AL oder AI/PO ist, wobei PO eine Schicht aus Polyolefin, insbesondere aus PE, und Al eine Schicht aus Aluminium oder Aluminiumlegierung bezeichnet.

12. Kappe nach Anspruch 10, bei der die PO-Schicht an der AI-Schicht haftet, entweder vermittels einer PO-Schicht mit Carboxylsäure- oder Carboxylanhydridfunktionen oder einer zusätzlichen Haftschicht zwischen der PO- und AI-Schicht oder durch Oberflächenbearbeitungen der POund/oder Al-Schicht zur Förderung der Haftung.

13. Kappe nach Anspruch 11, bei der die Dicke der PO-Schicht 10 bis 80 µm und die der Al-Schicht 10 bis 50 µm beträgt und die Gesamtdicke des entsprechenden Mehrschicht-Werkstoffs zwischen 20 µm und 100 µm liegt

14. Kappe nach irgendeinem der Ansprüche 1 bis 13, bei der die gerollte Schürze (3) eine Schürze aus falzbarem oder wärmeschrumpfbarem Werkstoff ist, um eine Schutzkappe (11) für Behälter zu bilden, die ruhige Flüssigkeiten (83) enthalten.

15. Kappe nach irgendeinem der Ansprüche 1 bis 13, bei der die gerollte Schürze eine Schürze aus zusammendrückbarem und umfaltbarem Werkstoff ist, um eine Haube (12) für Behälter zu bilden, die Flüssigkeiten unter Druck (84), insbesondere Champagner oder Schaumweine enthalten.

16. Kappe nach einem der Ansprüche 1 bis 15 mit Mitteln zum leichten Öffnen (35, 36)

17. Kappe nach einem der Ansprüche 1 bis 16 mit konischer Schürze, um ein Stapeln der Kappen zu ermöglichen, und mit einem durchgehenden oder unterbrochenen kreisförmigen Ring (34) auf der Schürze, um das Stapeln der Kappen (1, 11) zu kontrollieren und ihr Entstapeln zu erleichtern.

18. Verfahren zur Herstellung von Kappen nach einem der Ansprüche 1 bis 17, bei dem:
a) man das erste (5) und das zweite Bandmaterial (6) bereitstellt, zum Beispiel in Form von Rollen aus langem Band,
b) man einen Zuschnitt (60) aus dem zweiten Bandmaterial (6) ausschneidet, einen Klebstreifen (61) auf einen der Seitenränder (600) des Zuschnitts (60) aufbringt und den Zuschnitt (60) auf einen Stempel (70) rollt, um den anderen Seitenrand des Zuschnitts auf den Klebstreifen zu legen und so ein Schürzenvormaterial (62) zu bilden, dessen unteres Ende über das Ende des Stempels hinausragt,
c) man auf das Ende des Stempels (70) eine die erforderliche und an die Form des Stempelkopfes angepasste Form aufweisende erste Matrize (71) oder eine beliebige ähnliche Vorrichtung drückt, zum Beispiel einen Rollenfalzkopf, um eine Schürze (3) zu bilden, die ein verjüngtes Ende aufweist (31),
d) man eine Scheibe (50) mit vorbestimmtem Durchmesser aus dem ersten Bandmaterial (5) ausschneidet,
e) man den Kopf (2) formt und
f) ihn an der Schürze (3) befestigt, indem man entweder das Kopfvormaterial (50) oder den geformten Kopf zwischen dem verjüngten oberen Ende (30) und einer zweiten Matrize (72) anordnet und mit Hilfe der zweiten Matrize (72) auf das verjüngte Ende (31) drückt, um die kreisförmige Verbindungszone (4) zu bilden, wobei ein Klebstoff vorher auf das Kopfvormaterial (50) oder auf das verjüngte obere Ende (30) aufgetragen wurde, entweder in Form eines kreisförmigen Klebstreifens (40) oder auf der ganzen oder einem Teil der Oberfläche.

19. Verfahren nach Anspruch 18, bei dem im Schritt e) der Kopf (2) vor seiner Befestigung an der Schürze (3) in einem oder mehreren Arbeitsgängen geformt wird.

20. Verfahren nach irgendeinem der Ansprüche 18 bis 18, bei dem die Reihenfolge der Schritte Ausschneiden d) und Formen e) umgekehrt wird, wobei das Band (5) zunächst geformt und dann der geformte Teil des Bandes ausgeschnitten wird, bevor er im Schritt f) an der Schürze befestigt wird.

21. Verfahren nach Anspruch 18, bei dem die Schritte e) Formen und f) Befestigen in einem Schritt vereinigt sind, wobei der Kopf (2) bei seiner Befestigung an der Schürze (3) geformt wird.

22. Verfahren nach irgendeinem der Ansprüche 18 bis 21, bei dem nach dem Schritt f) zur Befestigung des Kopfes am Mantel der Kopf, insbesondere der mittlere Teil (23) des Kopfes nachgeformt wird.

23. Verfahren nach irgendeinem der Ansprüche 18 bis 22, bei dem der Stempel (70) einen Kopf mit einem erhabenen oder vertieften Motiv aufweist und/oder die zweite (72) oder dritte Matrize (77) eine vertieftes oder erhabenes Motiv aufweist, um bei der Bildung und der Befestigung des Kopfes an der Schürze dieses erhabene oder vertiefte Motiv auf dem Kappenkopf (2) auszubilden.

24. Verfahren nach irgendeinem der Ansprüche 18 bis 23, bei dem auf der gerollten Schürze (3) oder der entfalteten Schürze (60) Mittel zum leichten Öffnen ausgebildet werden, typischerweise ein Erstöffnungsstreifen (36), der von zwei Schwächungslinien (35) abgegrenzt ist.
